# EUROPÄISCHE PATENTSCHRIFT

(11) **EP 1 419 487 B1**
(45) Veröffentlichungstag und Bekanntmachung des Hinweises auf die Patenterteilung: **16.01.2008**
(21) Anmeldenummer: 02754543.3
(22) Anmeldetag: 19.08.2002
(51) Int. Cl.: G07C 5/12

(54) **GETRIEBEANORDNUNG ZUM WECHSELWEISEN BETÄTIGEN VON ZWEI IN EINEM FAHRTSCHREIBER IM WESENTLICHEN IN EINER EBENE ANGEORDNETEN LESE-/SCHREIBAGGREGATEN FÜR CHIPKARTEN IM SINNE EINES TRANSPORTS JEWEILS EINER CHIPKARTE IN DIE ENTNAHMEPOSITION**
GEAR ARRANGEMENT FOR ALTERNATIVELY ACTUATING TWO READING/WRITING UNITS FOR CHIP CARDS ARRANGED ESSENTIALLY ON A PLANE IN A TACHOGRAPH FOR THE PURPOSE OF RESPECTIVELY TRANSPORTING A CHIP CARD TO A WITHDRAWAL POSITION
ENSEMBLE D'ENTRAINEMENT POUR L'ACTIONNEMENT ALTERNE DE DEUX UNITES DE LECTURE / ECRITURE POUR CARTES A PUCE, PLACEES ESSENTIELLEMENT DANS UN PLAN DANS UN TACHYGRAPHE, EN VUE DU TRANSPORT D'UNE CARTE A PUCE DANS LA POSITION DE PRELEVEMENT

(30) Priorität: 22.08.2001 DE 10141177
(43) Veröffentlichungstag der Anmeldung: 19.05.2004
(73) Patentinhaber: Siemens VDO Automotive AG, 93055 Regensburg (DE)
(72) Erfinder: WAHLER, Torsten, 78073 Bad Dürrheim (DE)
(86) Internationale Anmeldenummer: PCT/DE2002/003038
(87) Internationale Veröffentlichungsnummer: WO 2003/019479

(56) Entgegenhaltungen:
- EP-A- 0 696 776
- EP-A- 0 899 676
- DE-U- 20 015 100

## Beschreibung

Die Erfindung betrifft eine Getriebeanordnung zum wechselweisen Betätigen von zwei in einem Fahrtschreiber im wesentlichen in einer Ebene angeordneten Lese-/Schreibaggregaten für Chipkarten im Sinne eines Transports jeweils einer Chipkarte in die Entnahmeposition mit einem in seiner Drehrichtung umsteuerbaren Stellmotor und einem mit dem Stellmotor getrieblich in Wirkverbindung stehenden Steuerschieber, wobei jedem Lese-/Schreibaggregat eine in Richtung der Bewegung der Chipkarten verschiebbare Schubstange zugeordnet ist.

Fahrtschreiber der gattungsgemäßen Art sind im allgemeinen als Einbaugeräte mit einem flachen, quaderförmigen Einbaugehäuse konzipiert. Den Lese-/ Schreibaggregaten und den Antriebsmitteln, die bewirken, dass in der Lese-/ Schreibposition befindliche und in diesem Zustand verriegelte Chipkarten in die Entnahmepositionen verbracht werden, steht daher ein sehr geringer Bauraum zur Verfügung. Auf der anderen Seite machen während ihres Gebrauchs verformte, d.h. gewölbte bzw. gewellte Chipkarten einen erheblichen Kraftbedarf erforderlich, um in die Entnahmeposition gebracht werden zu können. Kostenschranken und die Tatsache, dass auf der, bezogen auf das Gehäuse des Fahrtschreibers, formatfüllenden Leiterplatte erheblicher Platzmangel herrscht, zwingen jedoch dazu, dass nicht jedem Lese-/ Schreibaggregat ein Stellmotor zugeordnet werden kann, sondern dass für die beiden Lese-/ Schreibaggregate ein einziger Stellmotor vorgesehen werden muss, welcher, in geeigneter Weise gesteuert und unter Zwischenschaltung einer den Kraftfluß umlenkenden Getriebeanordnung, wechselweise den Transport der einen oder der anderen Chipkarte in die Entnahmeposition bewirkt.

Die genannten einschränkenden Bedingungen beeinflussen selbstverständlich auch die Wahl des Stellmotors hinsichtlich seiner Leistung, wobei die Drehmomentforderung an den Stellmotor dadurch reduziert werden kann, dass zwischen dem Stellmotor und dem den Lese-/Schreibaggregaten zugeordneten Betätigungsgliedern eine hohe getriebliche Untersetzung vorgesehen wird. Dies führt zu einer gegebenenfalls unzumutbar langen Wartezeit bei der Ausgabe einer Chipkarte und erfordert einen erhöhten Getriebeaufwand mit entsprechend großem Raumbedarf.

Eine in diesem Zusammenhang aus der DE-U-200 15 100.2 bekannte Getriebeanordnung sieht zwischen einem von einem Stellmotor angetriebenen Steuerschieber und den in den betreffenden Lese-/Schreibaggregaten gelagerten, den Chipkarten zugeordneten Schlitten keilgetriebliche Mittel vor, um die Bewegung des Steuerschiebers in Richtung Ausgeben der Chipkarten umzulenken. Eine derartige Antriebsverbindung macht aufgrund hoher Reibungsverluste, durch Querkräfte und der systembedingten Kraftteilung eine erhöhte Leistung des Stellmotors erforderlich und bedingt infolge der notwendigen Führungsgenauigkeit der Bauteile, an denen die keilgetrieblichen Elemente ausgebildet sind, einen sehr hohen Fertigungsaufwand.

Die Aufgabe der vorliegenden Erfindung bestand somit darin, eine gattungsgemäße Getriebeanordnung zu schaffen, die mit möglichst wenig seriengerecht herstell- und montierbaren Bauteilen eine optimale Nutzung der zur Verfügung stehenden Leistung des Stellmotors bei hoher Funktionssicherheit bietet.

Die Lösung dieser Aufgabe sieht vor, dass der Steuerschieber mit jeder Schubstange derart getrieblich im Eingriff steht, dass bei einer Bewegung des Steuerschiebers die Schubstangen gegenläufige Bewegungen ausführen.

Ein bevorzugtes Ausführungsbeispiel ist dadurch gekennzeichnet, dass vorzugsweise zwei gleichgestaltete Träger vorgesehen sind, dass an den Trägern Führungen für die Schubstangen und den Steuerschieber ausgebildet sind, dass der Steuerschieber als Zahnstange mit sich gegenüberliegenden Verzahnungen ausgebildet ist und dass in den Trägern jeweils ein mit der jeweiligen Schubstange und mit einer Verzahnung des Steuerschiebers in Eingriff stehendes Zahnrad gelagert ist.

Weitere vorteilhafte Ausgestaltungen der Erfindung beschreiben die nicht zitierten Unteransprüche.

Der entscheidende Vorteil der Erfindung ist insbesondere darin zu sehen, dass sie mit technisch einfachen, robusten und leicht montierbaren Mitteln realisiert werden kann und aufgrund des Formschlusses der Getriebebauteile und der Tatsache, dass die Schubkraft ausschließlich in Bewegungsrichtung der Chipkarten wirkt, einen guten Wirkungsgrad und hohe Funktionssicherheit bietet. Ferner ist die gefundene Lösung weitgehend toleranzunempfindlich und ermöglicht einen gleichmäßigeren Lauf des Stellmotors und somit eine bessere Nutzung der zur Verfügung stehenden Motorleistung bzw. die Verwendung eines dem Kraftbedarf angepassten Stellmotors relativ geringer Leistung.

Hervorzuheben ist außerdem, dass zwei völlig baugleiche, aus den Trägern und den jeweils zugeordneten Abdeckungen bestehende Lagergehäuse vorgesehen sind, die als Steuerschieber dienende Zahnstange jedoch derart unterschiedlich in den Lagergehäusen angeordnet und geführt ist und mit den Zahnradpaaren in Eingriff steht, dass in jeder Bewegungsrichtung des Steuerschiebers eine gegenläufige Bewegung der für das Ausgeben der Chipkarten vorgesehenen Schubstangen erfolgt und somit jeweils eine Schubstange bezüglich des Transports einer Chipkarte wirkungslos bleibt. Dabei ist die Erfindung unabhängig davon anwendbar, ob in den Lese-/Schreibaggregaten unter Anwendung eines Kippsprungwerkes ein selbsttätiger Transport der eingegebenen Chipkarten in die Lese-/Schreibposition erfolgt oder ob die Chipkarten von Hand gegebenenfalls unter Verwendung eines Schlittens oder einer Schublade, in die die Chipkarten eingelegt werden, in die Lese-/Schreibposition eingeschoben und in dieser Position in geeigneter Weise verriegelt werden.

Mit der gefundenen Getriebeanordnung ist es ferner bedeutungslos ob die Lese-/Schreibaggregate nahe beieinander oder relativ weit auseinander angeordnet sind. Außerdem sei noch darauf hingewiesen, dass wenigstens die Träger als ein Bauteil ausgebildet werden können, an welchem gegebenenfalls auch die Lagerstellen des Untersetzungsgetriebes ausgebildet sind und somit der auf der Gegenseite der Leiterplatte angeordnete Stellmotor lediglich mit dem auf der Motorwelle befestigten Ritzel in die Getriebeanordnung durchgreift.

In folgenden sei die Erfindung anhand von Zeichnungen näher erläutert. Es zeigen:
Figur 1 eine Draufsicht auf die erfindungsgemäße, teilweise schematisch dargestellte Getriebeanordnung, wobei die den Trägern zugeordneten Abdeckungen abgenommen sind,
Figur 2 eine dem Überblick dienende Frontansicht eines Fahrtschreibers mit in einer Ebene angeordneten Lese-/Schreibaggregaten für Chipkarten,
Figur 3 einen Teilschnitt der Getriebeanordnung gemäß der Schnittlinie A in Figur 1 zur Darstellung der Zuordnung von Stellmotor und Getriebeanordnung zur Leiterplatte eines Fahrtschreibers gemäß Figur 2 und des zur Verfügung stehenden Bauraumes.

Wie aus der Figur 1 ersichtlich ist, besteht die Getriebeanordnung aus zwei gleichgestalteten Trägern 1 und 2, in denen für Schubstangen 3 und 4 vorgesehene Führungsnute 5 und 6 ausgebildet sind. Mit 7 und 8 sind einem Steuerschieber 9 zugeordnete, als seitliche Führungselemente dienende Stützpfeiler bezeichnet. Die Austauschbarkeit der Träger 1 und 2 bedingt, dass jeweils ein weiterer Stützpfeiler 10 und 11 ausgebildet ist. Mit 12 und 13 sind Achsen bezeichnet die unmittelbar an den Trägern 1 und 2 angeformt sind. Auf den Achsen 12, 13 ist jeweils ein Zahnradpaar 14 und 15 gelagert. Die Zahnradpaare 14, 15 greifen mit Zahnkränzen 16 bzw. 17 in jeweils eine an den Schubstangen 3, 4 ausgebildete Verzahnung 18 bzw. 19 ein, die Zahnkränze 20 bzw. 21 der Zahnpaare 14, 15 kämmen mit an dem Steuerschieber 9 wechselweise ausgebildeten, vorzugsweise in einer Ebene liegenden Verzahnungen 22 bzw. 23. An dieser Stelle sei darauf hingewiesen, dass die Zahnradpaare 14, 15 jeweils auch als ein gleichverzahntes Zahnrad ausgebildet sein können und somit keine Übersetzung zwischen dem Steuerschieber 9 und den Schubstangen 3, 4 erfolgen muss, wenn bei der vorgegebenen Einbaubreite des betreffenden Fahrtschreibers dem Steuerschieber 9 ausreichend Hub für den Transport einer Chipkarte aus der Lese-/Schreibposition zur Verfügung steht, d.h. die Lese-/ Schreibaggregate im Gegensatz zu dem gewählten Ausführungsbeispiel näher beieinander liegen.

Durchbrüche 24, 25, 26, 27, 28 und 29 sowie Schlitze 30, 31, 32 und 33 dienen dem Befestigen von ebenfalls gleichgestalteten Abdeckungen 34 (Figur 3) an den Trägern 1 und 2. Dabei dienen die Abdeckungen 34 nicht nur als Griffschutz, indem sie jeweils ein Lagergehäuse vervollständigen, sondern als Führungsteil bezüglich der Schubstangen 3 und 4 und des Steuerschiebers 9 sowie als axiale Sicherung bezüglich der Zahnradpaare 14, 15.

Der Figur 1 lässt sich ferner entnehmen, dass an dem Steuerschieber 9 rechtwinklig zur Ebene der Verzahnungen 22, 23 eine Fahne 35 angeformt ist, die im Zusammenwirken mit zwei nicht dargestellten Gabellichtschranken der Steuerung des über ein Untersetzungsgetriebe 36 und dessen Ritzel 37 mit dem Steuerschieber 9 in Wirkverbindung stehenden Stellmotors 38 dient. Je nach angesteuerter Drehrichtung des Stellmotors 38 wird ausgehend von der neutralen Ruheposition der Getriebeanordnung gemäß der Figur 1 entweder die Schubstange 3 oder die Schubstange 4 in Richtung Ausgeben einer Chipkarte angesteuert und wieder in die Ruheposition zurückgeführt, um ein erneutes Eingeben einer Chipkarte zu gewährleisten. Gleichzeitig vollzieht aufgrund des getrieblichen Formschlusses die jeweils andere Schubstange 3 bzw. 4 eine entgegengesetzte Bewegung, d.h. eine Bewegung, die ohne Einfluss auf die dieser Schubstange zugeordnete Chipkarte erfolgt.

Mit 39, 40, 41 und 42 sind für die Befestigung der Träger 1, 2 an der Leiterplatte 43 (Figur 3) vorgesehene Distanzbolzen bezeichnet. An den Trägern 1, 2 ausgebildete mit Durchgangsbohrungen 44, 45, 46 und 47 versehene Lappen 48, 49, 50 und 51 dienen dem Ausrichten der Träger 1, 2 und der Lese-/Schreibaggregate, wobei jeweils an einem Lagerteil 52 und 53 der Lese-/ Schreibaggregate ausgebildete, nicht näher bezeichnete Zapfen in die Durchgangsbohrungen 44, 45, 46, 47 eingreifen. An in den Lagerteilen 52, 53 geführten, den Chipkarten zugeordneten Schlitten 54 und 55 sind Zungen 56 und 57 ausgebildet, über welche die Schubstangen 3, 4 an den Schlitten 54, 55 angreifen, d.h. die Zuordnung der Lese-/Schreibaggregate und der Getriebeanordnung ist derart abgestimmt, dass nach der Montage der Baugruppen die Stirnflächen der Zungen 56, 57 den Stirnflächen der Schubstangen 3, 4 unmittelbar gegenüberstehen.

Mit der Figur 2 ist ein Fahrtschreiber 58 dargestellt, im welchem die vorstehend beschriebene Getriebeanordnung anwendbar ist. Er weist eine mit einem quaderförmigen Einbaugehäuse verbundene Frontblende 59 auf, hinter welcher ein Display 60 angeordnet ist und aus welcher Tasten 61 und 62 herausragen. Mit 63 ist ein dem Display 60 zugeordneter Fensterausschnitt bezeichnet, ein Deckel 64, welchem eine Plombe 65 zugeordnet ist, verschließt eine für Diagnose- und Parametrierzwecke vorgesehene Streckerfassung. Mit 66 und 67 sind Schlitze bezeichnet, die den Zugang zu den Lese -/Schreibaggregaten ermöglichen, welche für die den Fahrern zugeordneten, persönlichen Chipkarten vorgesehen sind. Die Schlitze 66, 67 sind zum erleichterten Einführen der Chipkarten mit trichterförmigen Senkungen 68 und 69 und mit zentral ausgeformten Fingermulden 70 und 71 versehen derart, dass die Chipkarten bis in die jeweilige Lese-/Schreibposition einschiebbar sind. Ein mit 72 bezeichneter Schlitz ist für den Durchtritt des Druckträgers eines in dem Fahrtschreiber 58 angeordneten Belegdruckers vorgesehen. Weitere in der Frontblende 59 geführte, beziehungsweise durch die Frontwand durchgreifende Tasten 73, 74 und 75 des Fahrtschreibers 58 dienen in Kombination mit den Tasten 61 und 62 dem Anwählen der wichtigsten Arbeitszeitdaten der Fahrer, dem Vorwärts- und Rückwärtsblättern in den Datensätzen einer angewählten Datenart, der Druckauslösung und dem Freigeben der Chipkarten.

Der Teilschnitt Figur 3, zeigt den relativ niedrigen, größenordnungsmäßig 10 mm betragenden Bauraum zwischen der Leiterplatte 43 und dem Bodenblech 76 des Fahrtschreibers, innerhalb dessen die erfindungsgemäße Getriebeanordnung realisiert ist. Mit 77 und 78 sind den Distanzbolzen 40, 42 zugeordnete Schrauben bezeichnet. Ein Schraubenpaar 79/80 dient der Befestigung eines der Lese-/ Schreibaggregate, wobei an dem Lagerteil 53 angeformte Stützen 81/82 mit Fortsätzen 83/84 in die Durchgangsbohrungen 45/47 ausrichtend eingreifen. Eine mit 85 bezeichnete Aussparung in der Abdeckung 34 ist für die Fahne 35 vorgesehen. Aus der Figur 3 ist außerdem ersichtlich, dass aufgrund der vollen Nutzung der zur Verfügung stehenden Bauhöhe die Getriebeanordnung zur Versteifung des Fahrtschreibergehäuses, insbesondere im Hinblick auf dessen Handhabung vor und während des Einbaus in einem Kraftfahrzeug beiträgt.

## Patentansprüche

1. Getriebeanordnung zum wechselweise Betätigen von zwei in einem Fahrtsehreiber (58) im wesentlichen in einer Ebene angeordneten Lese-/Schreibaggregaten für Chipkarten im Sinne eines Transports jeweils einer Chipkarte in die Entnahmeposition mit einem in seiner Drehrichtung umsteuerbaren Stellmotor (38) und einem mit dem Stellmotor (38) getrieblich in Wirkverbindung stehenden Steuerschieber (9),
wobei jedem Lese-/Schreibaggregat eine in Richtung der Bewegung der Chipkarten verschiebbare Schubstange (3, 4) zugeordnet ist, **dadurch gekennzeichnet, dass** der Steuerschieber (9) mit jeder Schubstange (3, 4) derart getrieblich im Eingriff steht, dass bei einer Bewegung des Steuerschiebers (9) die Schubstangen (3, 4) gegenläufige Bewegungen ausführen.

2. Getriebeanordnung nach Anspruch 1,
**dadurch gekennzeichnet,**
**dass** vorzugsweise zwei gleichgestaltete Träger (1, 2) vorgesehen sind und
**dass** an den Trägern (1, 2) Führungsnute (5, 6) für die Schubstangen (3, 4) und den Steuerschieber (9) ausgebildet sind.

3. Getriebeanordnung nach Anspruch 2,
**dadurch gekennzeichnet,**
**dass** der Steuerschieber (9) als Zahnstange mit sich gegenüberliegenden Verzahnungen (22, 23) ausgebildet ist und
**dass** in den Trägern (1, 2) jeweils ein mit der jeweiligen Schubstange (3, 4) und mit einer Verzahnung des Steuerschiebers (9) in Eingriff stehendes Zahnrad gelagert ist.

4. Getriebeanordnung nach Anspruch 3,
**dadurch gekennzeichnet,**
**dass** die Zahnräder als mit unterschiedlicher Zähnezahl versehene Zahnradpaare (14, 15) ausgebildet sind und jeweils ein Zahnkranz (20, 21) der Zahnradpaare (14, 15) mit dem Steuerschieber (9) und der andere Zahnkranz (16, 17) mit der jeweiligen Schubstange ( 3, 4) in Eingriff stehen.

5. Getriebeanordnung nach Anspruch 2,
**dadurch gekennzeichnet,**
**dass** mit jedem Träger (1, 2) eine die Träger (1, 2) zu Lagergehäusen vervollständigende Abdeckung (34) verbindbar ist und
**dass** an den Trägern Mittel ( 44, 48/ 46, 50 und 45, 49/ 47,51) zum gegenseitigen Ausrichten von Lagergehäusen und Lese-/Schreibaggregaten angeformt sind.

6. Getriebeanordnung nach Anspruch 2,
**dadurch gekennzeichnet,**
**dass** wenigstens die Träger (1, 2) als ein einziges in dem Fahrtschreiber befestigbares Bauteil ausgebildet sind.

7. Getriebeanordnung nach Anspruch 6,
**dadurch gekennzeichnet,**
**dass** die Lagerungen des zwischen dem Stellmotor (38) und dem Steuerschieber (9) vorgesehenen Untersetzungsgetriebes (36, 37) in dem die Träger (1, 2) umfassenden Bauteil ausgebildet sind

## Claims

1. Gear arrangement for alternately actuating two reading/writing units for chip cards, these units being arranged essentially in one plane in a tachograph (58), for the purpose of transporting a respective chip card into the withdrawal position, having a servomotor (38), of which the direction of rotation can be reversed, and a control slide (9), which is in operative connection, in terms of gearing, with the servomotor (38), each reading/writing unit being assigned a push-rod (3, 4) which can be displaced in the direction of the movement of the chip cards, **characterized in that** the control slide (9) engages, in terms of gearing, with each push rod (3, 4) such that, when the control slide (9) moves, the push rods (3, 4) execute movements in opposite directions.

2. Gear arrangement according to claim 1, **characterized in that** preferably two identically configured carriers (1, 2) are provided, and **in that** guide grooves (5, 6) for the push rods (3, 4) and the control slide (9) are formed on the carriers (1, 2).

3. Gear arrangement according to claim 2, **characterized in that** the control slide (9) is designed as a rack with opposite toothing formations (22, 23), and **in that** mounted in the carriers (1, 2) is in each case one gearwheel which engages with the respective push rod (3, 4) and with a toothing formation of the control slide (9).

4. Gear arrangement according to claim 3, **characterized in that** the gearwheels are designed as pairs of gearwheels (14, 15) provided with different numbers of teeth and in each case one toothed ring (20, 21) of the pairs of gear wheels (14, 15) engages with the control slide (9) and the other toothed ring (16, 17) engages with the respective push rod (3, 4).

5. Gear arrangement according to claim 2, **characterized in that** it is possible to connect to each carrier (1, 2) a covering (34) which completes the carriers (1, 2) to form bearing housings, and **in that** means (44, 48/46, 50 and 45, 49/47, 51) for aligning bearing housings and reading/writing units in relation to one another are integrally formed on the carriers.

6. Gear arrangement according to claim 2, **characterized in that** at least the carriers (1, 2) are designed as a single component which can be fastened in the tachograph.

7. Gear arrangement according to claim 6, **characterized in that** the bearing means of the reduction gear (36, 37), which is provided between the servomotor (38) and the control slide (9), are formed in the component comprising the carriers (1, 2).

## Revendications

1. Ensemble d'entraînement permettant l'actionnement alterné de deux unités de lecture et écriture pour cartes à puce placées essentiellement dans un même plan dans un tachygraphe (58), en vue d'un transport au cas par cas d'une carte à puce dans la position de retrait, comportant un servomoteur (38) dont le sens de rotation peut être inversé et une barrette de commande (9) se trouvant en prise d'entraînement avec le servomoteur (38), où une bielle coulissante (3, 4) pouvant se déplacer dans la direction du mouvement des cartes à puce est affectée à chaque unité de lecture et écriture,
**caractérisé par le fait**
**que** la barrette de commande (9) est en prise de transmission avec chacune des bielles coulissantes (3, 4) de manière telle que, lors d'un mouvement de la barrette de commande (9), les bielles coulissantes (3, 4) exécutent des mouvements en sens contraire l'une par rapport à l'autre.

2. Ensemble d'entraînement selon la revendication 1,
**caractérisé par le fait**
**qu'**il est prévu, d'une façon préférentielle, deux supports (1, 2) similaires et
**que**, sur les supports (1, 2), des rainures de guidage (5, 6) sont ménagées pour guider les bielles coulissantes (3, 4) et la barrette de commande (9).

3. Ensemble d'entraînement selon la revendication 2,
**caractérisé par le fait**
**que** la barrette de commande (9) est conçue sous forme de crémaillère avec des dentures (22, 23) sur chacun des côtés de la crémaillère et
**qu'**une roue dentée se trouvant en prise avec la bielle coulissante respective (3, 4) et avec une denture de la barrette de commande (9) est suspendue dans chacun des supports (1, 2).

4. Ensemble d'entraînement selon la revendication 3,
**caractérisé par le fait**
**que** les roues dentées sont conçues sous la forme de paires de roues dentées (14, 15) dotées d'un nombre différent de dents et que l'une des couronnes dentées (20, 21) des paires de roues dentées (14, 15) est en prise avec la barrette de commande (9) et l'autre couronne dentée (16, 17) est en prise avec la bielle coulissante respective (3, 4).

5. Ensemble d'entraînement selon la revendication 2,
**caractérisé par le fait**
**qu'**un couvercle (34) complétant les supports (1, 2) pour former des boîtiers de paliers peut être lié à chaque support (1, 2) et
**que** des moyens (44, 48/46, 50 et 45, 49/47, 51) sont ménagés sur les supports pour aligner réciproquement les boîtiers de paliers et les unités de lecture et écriture.

6. Ensemble d'entraînement selon la revendication 2,
**caractérisé par le fait**
**que** au moins les supports (1, 2) sont conçus sous la forme d'un composant unique pouvant être fixé dans le tachygraphe.

7. Ensemble d'entraînement selon la revendication 6,
**caractérisé par le fait**
**que** les suspensions du démultiplicateur (36, 37) prévues entre le servomoteur (38) et la barrette de commande (9) sont configurées dans le composant comprenant les supports (1, 2).
